# EUROPÄISCHE PATENTSCHRIFT

(11) **EP 1 869 310 B1**
(45) Veröffentlichungstag und Bekanntmachung des Hinweises auf die Patenterteilung: **26.11.2008**
(21) Anmeldenummer: 06724919.3
(22) Anmeldetag: 03.03.2006
(51) Int. Cl.: F02M 61/12, F02M 51/06, F02M 61/16

(54) **BRENNSTOFFEINSPRITZVENTIL**
FUEL INJECTION VALVE
SOUPAPE D'INJECTION DE CARBURANT

(30) Priorität: 06.04.2005 DE 102005015735
(43) Veröffentlichungstag der Anmeldung: 26.12.2007
(73) Patentinhaber: ROBERT BOSCH GMBH, 70442 Stuttgart (DE)
(72) Erfinder: RUTHARDT, Siegfried, 71155 Altdorf (DE)
(86) Internationale Anmeldenummer: PCT/EP2006/060423
(87) Internationale Veröffentlichungsnummer: WO 2006/106021

(56) Entgegenhaltungen:
- EP-A- 1 174 615
- WO-A-20/05098229
- DE-A1- 10 062 960

## Beschreibung

Die Erfindung betrifft ein Brennstoffeinspritzventil, insbesondere einen Injektor für Brennstoffeinspritzanlagen von luftverdichtenden, selbstzündenden Brennkraftmaschinen, nach dem Oberbegriff des Anspruchs 1.

Ein solches Brennstoffeinspritzventil ist durch die DE 100 62 960 A bekannt. Dieses Brennstoffeinspritzventil weist ein Ventilgehäuse auf, das aus einem ersten Gehäuseteil und zumindest einem zweiten Gehäuseteil zusammengesetzt ist, wobei eine Gehäusewand des ersten Gehäuseteils in einem Verbindungsbereich zumindest mittelbar mit einer Gehäusewand des zweiten Gehäuseteils verbunden ist. Die Gehäusewand des ersten Gehäuseteils ist in dem Verbindungsbereich zumindest mittelbar an der Gehäusewand des zweiten Gehäuseteils zumindest in radialer Richtung abgestützt. Die Gehäusewand des zweiten Gehäuseteils ist zumindest in dem Verbindungsbereich verstärkt ausgestaltet. Die Zuführung von unter Hochdruck stehendem Brennstoff in das Brennstoffeinspritzventil erfolgt durch einen zentral im ersten Gehäuseteil verlaufenden Kanal und durch einen zentralen Kanal in einem Einspritzventilglied.

### Vorteile der Erfindung

Das erfindungsgemäße Brennstoffeinspritzventil mit den Merkmalen des Anspruchs 1 hat demgegenüber den Vorteil, dass der Brennstoff durch den Innenraum des Ventilgehäuses einfach zugeführt werden kann, ohne dass ein zusätzlicher Brennstoffkanal erforderlich ist. Durch die zumindest radiale Abstützung der Gehäusewand des ersten Gehäuseteils an der Gehäusewand des zweiten Gehäuseteils ergibt sich eine sichere Abdichtung, die durch den im Innenraum herrschenden Hochdruck unterstützt wird.

Vorteilhaft ist es, dass das erste Gehäuseteil mit dem zweiten Gehäuseteil mittels einer Spannmutter verbunden ist. Ferner ist es vorteilhaft, dass das erste Gehäuseteil ein Außengewinde aufweist, dass die Spannmutter ein Innengewinde aufweist, dass das Innengewinde der Spannmutter zur Verbindung des ersten Gehäuseteils mit dem zweiten Gehäuseteil im Eingriff steht und dass die Spannmutter so ausgestaltet ist, dass eine möglichst gleichmäßige Kraftübertragung über die in Eingriff stehenden Gewindegänge des ersten Gehäuseteils und der Spannmutter erfolgt. Bei einer gewöhnlichen Schraubverbindung wird der größte Teil der Haltekraft von den ersten Gewindegängen aufgebracht. Durch eine geeignete Geometrieauslegung der Spannmutter können allerdings die durch den hohen Druck des Brennstoffs hervorgerufenen Spannungen optimiert, insbesondere gleichmäßig verteilt werden, so dass Spannungsspitzen vermieden werden und eine gleichmäßige Spannungsbelastung auftritt, die zusätzlich die durch den Innendruck auftretenden Spannungen reduziert. Die Ausgestaltung der Spannmutter kann dabei mittels eines von der Finite-Elemente-Methode Gebrauch machenden Verfahrens bestimmt werden. Speziell kann die Spannmutter zumindest im Bereich der vorderen in Eingriff stehenden Gewindegänge eine kleinere Wandstärke aufweisen als im Bereich der hinteren in Eingriff stehenden Gewindegänge.

Vorteilhaft ist es, dass das zweite Gehäuseteil eine konische Stützschulter aufweist und dass das erste Gehäuseteil an der Stützschulter abgestützt ist. Auf diese Weise wird eine vorteilhafte Abstützung des ersten Gehäuseteils in radialer Richtung erreicht, bei der auf Grund des Innendrucks des Brennstoffs die Dichtkraft und damit die Dichtfunktion an der Schnittstelle zwischen den Gehäuseteilen unterstützt wird.

In vorteilhafter Weise weist das zweite Gehäuseteil im Verbindungsbereich eine größere Wandstärke als das erste Gehäuseteil auf, so dass die Stützwirkung weiter verbessert ist. Alternativ oder zusätzlich kann das zweite Gehäuseteil aus einem Material gebildet sein, das eine erhöhte Festigkeit aufweist. Das zweite Gehäuseteil kann beispielsweise aus einem hochlegierten Stahl gefertigt sein, so dass in Bezug auf die Herstellung des gesamten Brennstoffeinspritzventils der Fertigungsaufwand und die Fertigungskosten optimiert sind.

### Zeichnung

Ein bevorzugtes Ausführungsbeispiel der Erfindung ist in der nachfolgenden Beschreibung an Hand der beigefügten Zeichnungen näher erläutert. Es zeigt:
Fig. 1 ein Ausführungsbeispiel des Brennstoffeinspritzventils der Erfindung in einer axialen Schnittdarstellung.

### Beschreibung des Ausführungsbeispiels

Fig. 1 zeigt ein Ausführungsbeispiel eines Brennstoffeinspritzventils 1 der Erfindung in einer schematischen axialen Schnittdarstellung. Das Brennstoffeinspritzventil 1 kann insbesondere als Injektor für Brennstoffeinspritzanlagen von gemischverdichtenden, selbstzündenden Brennkraftmaschinen dienen. Insbesondere eignet sich das Brennstoffeinspritzventil 1 für Nutzkraftwagen oder Personenkraftwagen. Ein bevorzugter Einsatz des Brennstoffeinspritzventils 1 besteht für eine Brennstoffeinspritzanlage mit einem Common Rail, das Dieselbrennstoff unter hohem Druck zu mehreren Brennstoffeinspritzventilen 1 führt. Das erfindungsgemäße Brennstoffeinspritzventil 1 eignet sich jedoch auch für andere Anwendungsfälle.

Das Brennstoffeinspritzventil 1 weist ein aus einem ersten Gehäuseteil 2 und einem zweiten Gehäuseteil 3 bestehendes Ventilgehäuse 4 auf. Das erste Gehäuseteil 2 ist dabei als Injektorkörper 2 ausgestaltet und das zweite Gehäuseteil 3 ist als Düsenkörper 3 ausgestaltet. Ferner weist das Brennstoffeinspritzventil 1 einen Ventilsitzkörper 5 auf, der einstückig mit dem zweiten Gehäuseteil 3 verbunden ist. An dem Ventilsitzkörper 5 ist eine Ventilsitzfläche 6 ausgebildet, die mit einem von einer Ventilnadel 7 betätigbaren Ventilschließkörper 8 zu einem Dichtsitz zusammenwirkt. Dabei ist der Ventilschließkörper 8 einteilig mit der Ventilnadel 7 ausgebildet.

Die Ventilnadel 7 weist einen Ventilnadelkolben 9 auf, der in einer Ventilnadelführung 14 des zweiten Gehäuseteils 3 geführt ist. Die Ventilnadel 7 ist dabei im Wesentlichen innerhalb des zweiten Gehäuseteils 3 angeordnet.

Das erste Gehäuseteil 2 des Brennstoffeinspritzventils 1 weist einen vereinfacht dargestellten Brennstoffeinlassstutzen 10 auf, an dem eine (nicht dargestellte) Brennstoffleitung anschließbar ist, um das Brennstoffeinspritzventil 1 an ein Common Rail oder eine andere Einrichtung anzuschließen. Der Brennstoffeinlassstutzen 10 weist einen Brennstoffkanal 11 auf, über den Brennstoff in einen Innenraum 12 des Ventilgehäuses 4 des Brennstoffeinspritzventils 1 einbringbar ist. Der Innenraum 12 ist dabei durch das erste Gehäuseteil 2 und das zweite Gehäuseteil 3 vorgegeben. Außerdem ist in dem zweiten Gehäuseteil 3 noch ein Brennstoffraum 13 ausgebildet, der über in der Ventilnadelführung 14 vorgesehene Durchlassöffnungen 15, 16 mit dem Innenraum 12 verbunden ist, so dass der durch den Brennstoffkanal 11 in das Brennstoffeinspritzventil 1 eingeführte Brennstoff über den Innenraum 12 und die Durchlassöffnungen 15, 16 in den Brennstoffraum 13 gelangt. Der Druck des Brennstoffs kann dabei beispielsweise 200 MPa (2000 bar) betragen.

In dem Innenraum 12 des Ventilgehäuses 4 ist ein piezoelektrischer Aktor 17 angeordnet, der aus mehreren Schichten besteht. An den Aktor 17 ist einerseits ein Aktorfuß 18 angefügt, der sich an einer Innenseite 19 des ersten Gehäuseteils 2 abstützt. An dem ersten Gehäuseteil ist gegenüberliegend zu dem Aktorfuß 18 eine elektrische Anschlussstelle 20 ausgebildet, an der eine (nicht dargestellte) elektrische Zuleitung mit dem Brennstoffeinspritzventil 1 verbunden werden kann, um elektrische Leitungen 21, 22 über die elektrische Zuleitung mit einem Steuergerät oder dergleichen zu verbinden. Die elektrischen Leitungen 21, 22 sind durch das erste Gehäuseteil 2 und den Aktorfuß 18 in den Innenraum 12 des Ventilgehäuses 4 geführt und über elektrische Kontakte 23, 24 mit den aktiven Schichten des Aktors 17 verbunden. Andererseits ist an den Aktor 17 ein Aktorkopf 30 angefügt. Bei einer Beaufschlagung des Aktors 17 mit einer Steuerspannung erfolgt eine Ladung des Aktors 17, so dass sich dieser in einer axialen Richtung 31 entgegen der Kraft einer Ventilfeder 32 ausdehnt, wobei der Aktor 17 über den Aktorkopf 30 und eine Druckplatte 33, einen Ventilkolben 34 in der axialen Richtung 31 verstellt.

Bei dem in Fig. 1 dargestellten Ausführungsbeispiel ergibt sich durch die Ladung des Aktors 17 die in Fig. 1 dargestellte Ausgangslage des Ventilkolbens 34, in der sich das Brennstoffeinspritzventil 1 im geschlossenen Zustand befindet, wie es nachfolgend weiter ausgeführt ist.

Der Ventilkolben 34 ist auf der der Druckplatte 33 abgewandten Seite in einer Steuerraumhülse 35 geführt, die sich mit einer Kante 36 an einer Drosselplatte 37 abstützt, wodurch ein Steuerraum 38 gebildet ist. Die Steuerraumhülse 35 wird dabei von der Ventilfeder 32 beaufschlagt, die sich einerseits an der Drosselplatte 33 und andererseits an einer Stirnseite der Steuerraumhülse 35 abstützt. Im nicht betätigten Zustand des Brennstoffeinspritzventils 1 befindet sich im Steuerraum 38 Brennstoff unter hohem Druck.

Der Steuerraum 38 steht über eine in der Drosselplatte 37 ausgebildete Drossel 39 mit einem weiteren Steuerraum 40 in Verbindung. Der Steuerraum 40 ist dabei durch den Ventilnadelkolben 9, die Drosselplatte 37 und eine weitere Steuerraumhülse 41 gebildet, die sich einerseits über eine Kante 42 an der Drosselplatte 37 abstützt und andererseits von einer weiteren Ventilfeder 43 beaufschlagt wird. Die Ventilfeder 43 stützt sich dabei einerseits an der Steuerraumhülse 41 und andererseits an einem mit dem Ventilnadelkolben 9 befestigten Ringelement 44 ab. In dem dargestellten Ausgangszustand, in dem das Brennstoffeinspritzventil 1 geschlossen ist, befindet sich in dem Brennraum 40 Brennstoff unter hohem Druck.

Der Ventilkolben 34, die Steuerraumhülse 35, die Drosselplatte 37, die Steuerraumhülse 41, der Ventilnadelkolben 9 und die Ventilfedern 32, 43 sind Teil eines hydraulischen Kopplers 45. Durch den hydraulischen Koppler 45 werden insbesondere während des Betriebs des Brennstoffeinspritzventils 1 auf Grund von Temperaturänderungen hervorgerufene Längenänderungen von Bauteilen des Brennstoffeinspritzventils 1 kompensiert. Dabei ist zwischen dem Ventilkolben 34 und der Steuerraumhülse 35 sowie zwischen dem Ventilnadelkolben 9 und der Steuerraumhülse 41 jeweils ein Leckspalt ausgebildet, der einen Brennstoffzufluss und Brennstoffabfluss über einen Zeitraum ermöglichen, der groß ist im Vergleich zu einem Betätigungszyklus.

Zur Betätigung des Brennstoffeinspritzventils 1 wird der Aktor 17 durch Absenken der Steuerspannung entladen, so dass sich der Aktor entgegen der axialen Richtung 31 zusammenzieht. Durch die Kraft der Ventilfeder 32 erfolgt eine Verschiebung des mit der Druckplatte 33 verbundenen Kolbens 34 entgegen der axialen Richtung 31, so dass sich der Druck des Brennstoffs im Steuerraum 38 erheblich verringert. Über die Drossel 39 erfolgt auf Grund des entstandenen Druckunterschieds ein Druckausgleich zwischen dem Steuerraum 40 und dem Steuerraum 38, wodurch sich auch der Druck des Brennstoffs im Steuerraum 40 verringert. Die an einer Druckschulter 50 an dem Ventilnadelkolben 9 der Ventilnadel 7 angreifende Kraft, die durch den hohen Druck des Brennstoffs im Brennstoffraum 13 hervorgerufen wird, überwiegt dann die entgegengesetzt wirkende Kraft, die sich aus der Kraft der Ventilfeder 43 und der durch den Druck des Brennstoffs im Steuerraum 40 erzeugten, auf den Ventilnadelkolben 9 einwirkenden Kraft zusammensetzt. Dadurch erfolgt eine Verstellung des Ventilnadelkolbens 9 entgegen der axialen Richtung 31, so dass sich der mit der Ventilnadel 7 verbundene Ventilschließkörper 8 von der an dem Ventilsitzkörper 5 ausgebildeten Ventilsitzfläche 6 abhebt und der zwischen der Ventilsitzfläche 6 und dem Ventilschließkörper 8 gebildete Dichtsitz geöffnet wird. Dadurch kann Brennstoff aus dem Brennstoffraum 13 über den geöffneten Dichtsitz und das Spritzloch 52 in einen (nicht dargestellten) Brennraum einer Brennkraftmaschine eingespritzt werden.

Zum Schließen des Brennstoffeinspritzventils 1 wird der Aktor 17 durch eine Erhöhung der Steuerspannung wieder geladen, so dass sich der Aktor 17 in der axialen Richtung 31 ausdehnt und durch die entsprechende Verstellung des Ventilkolbens 34 der Druck des Brennstoffes im Steuerraum 38 wieder angehoben wird. Dadurch strömt der Brennstoff aus dem Steuerraum 38 über die Drossel 39 in den Steuerraum 40, so dass auch der Druck des Brennstoffes im Steuerraum 40 ansteigt. Sobald die Kraft, die sich aus der Kraft der Ventilfeder 43 und der durch den Druck des Brennstoffes im Steuerraum 40 auf den Ventilnadelkolben 9 einwirkenden Kraft zusammensetzt, die Kraft übersteigt, die sich auf Grund des Druckes des Brennstoffs ergibt, der über die Druckschulter 50 und an dem Ventilschließkörper 8 auf die Ventilnadel 7 einwirkt, erfolgt eine Verstellung der Ventilnadel 7 in der axialen Richtung 31 in die in der Fig. 1 dargestellte Ausgangslage, in der das Brennstoffeinspritzventil 1 wieder geschlossen ist.

Das erste Gehäuseteil 2 ist mit dem zweiten Gehäuseteil 3 in einem Verbindungsbereich 60 verbunden. Hierfür weist eine Gehäusewand 61 des ersten Gehäuseteils 2 ein Außengewinde 62 auf, das mit einem Innengewinde 63 einer Spannmutter 64 in Eingriff steht. Das zweite Gehäuseteil 3 weist eine Gehäusewand 65 auf, wobei ein Absatz 66 der Gehäusewand 65 ausgebildet ist, der von der Spannmutter 64 hintergrifen wird. Beim Aufschrauben der Spannmutter 64 auf das Gewinde 62 des ersten Gehäuseteils 2 stützt sich die Spannmutter 64 an dem Absatz 66 ab, so dass das erste Gehäuseteil 2 in der axialen Richtung 31 gegen eine konische Stützschulter 67 des zweiten Gehäuseteils 3 mit einer Verbindungskraft beaufschlagt wird. Im Bereich der konischen Stützschulter 67, die an der Gehäusewand 65 des zweiten Gehäuseteils 3 ausgebildet ist, verringert sich dabei der Querschnitt, insbesondere der Durchmesser, des Innenraums 12 des Ventilgehäuses 4 in der axialen Richtung 31.

Die Bauteile des Brennstoffeinspritzventils 1, für die ein großer Einbauraum erforderlich ist, sind im Bereich des großen Querschnitts des Innenraums untergebracht. Beispielsweise ist für den Aktor 17, die Ventilfeder 42, die Steuerraumhülse 35, den Ventilkolben 34 und die Drosselplatte 37 ein großer Einbauraum erforderlich. Um den Außendurchmesser des Ventilgehäuses 4 des Brennstoffeinspritzventils 1 zu optimieren, ist die Gehäusewand 61 des ersten Gehäuseteils 2 im Verbindungsbereich 60 mit verringertem Außendurchmesser ausgestaltet. Der Durchmesser des Innenraums 12, der durch das erste Gehäuseteil 2 vorgegeben ist, ist allerdings in axialer Richtung 31 konstant, so dass die Wandstärke des ersten Gehäuseteils 2 im Verbindungsbereich 60 verringert ist. Auf Grund des hohen Druckes des Brennstoffs im Innenraum 12 treten daher hohe Spannungen in der Gehäusewand 61 des ersten Gehäuseteils 2 im Verbindungsbereich 60 auf. Somit stellt das offene Ende des ersten Gehäuseteils 2 des Ventilgehäuses 4 im Verbindungsbereich 60 eine Schwachstelle für die Auslegung der Dichtigkeit und Festigkeit dar. Erfindungsgemäß stützt sich deshalb die Gehäusewand 61 des ersten Gehäuseteils 2 zumindest mittelbar an der Gehäusewand 65 des zweiten Gehäuseteils 3 in radialer Richtung 68 ab. Ferner ist die Gehäusewand 65 des zweiten Gehäuseteils 3 im Verbindungsbereich 60 verstärkt ausgestaltet. Somit können die in der Gehäusewand 61 des ersten Gehäuseteils 2 im Verbindungsbereich 60 auf Grund des hohen Druckes des Brennstoffs auftretenden Spannungen von der Gehäusewand 65 des zweiten Gehäuseteils 3 aufgenommen werden, so dass die oben genannte Schwachstelle behoben ist. Speziell kann dadurch der Druck des Brennstoffs im Innenraum 12 erheblich gesteigert werden und beispielsweise Werte von 200 MPa (2000 bar) annehmen. Die Dichtwirkung zwischen der Gehäusewand 61 des ersten Gehäuseteils 2 und der Gehäusewand 65 des zweiten Gehäuseteils 3 wird zum einen durch die in axialer Richtung 31 wirkende Spannkraft der Spannmutter 64 aufgebracht. Zum anderen ergibt sich durch den Druck des Brennstoffs im Innenraum 12 eine zusätzliche Beaufschlagung der Gehäusewand 61 des ersten Gehäuseteils 2 in radialer Richtung 68 gegen die konische Stützschulter 67, wodurch sich eine zusätzliche, selbstverstärkende Dichtwirkung ergibt.

Um die Festigkeit im Verbindungsbereich 60 weiter zu verbessern, kann die Gehäusewand 65 des zweiten Gehäuseteils 3 zumindest im Bereich der konischen Stützschulter 67 aus einem Material mit erhöhter Festigkeit ausgestaltet sein.

Eine weitere Reduzierung der auftretenden Spannungen ergibt sich durch die Ausgestaltung der Spannmutter 64. Die Geometrieauslegung der Spannmutter 64 ist mittels einer Finite-Elemente-Methode so bestimmt, dass Spannungsspitzen vermieden werden und eine gleichmäßige Spannungsbelastung auftritt, die zusätzlich die durch den Innendruck auftretenden Spannungen reduziert. Insbesondere wird die Kraftverteilung im Eingriffsbereich der Gewinde 62, 63 verbessert, indem die Spannmutter 64 im Bereich 69 der vorderen in Eingriff stehenden Gewindegänge eine kleinere Wandstärke aufweist als im Bereich 70 der hinteren in Eingriff stehenden Gewindegänge, was beispielsweise durch die in der Fig. 1 dargestellte bauchförmige Ausgestaltung der Spannmutter 64 im Verbindungsbereich 60 erreicht werden kann.

Die Erfindung ist nicht auf die beschriebenen Ausführungsbeispiele beschränkt. Insbesondere eignet sich die Erfindung auch für ein Brennstoffeinspritzventil 1, das ein aus mehr als zwei Gehäuseteilen 2, 3 zusammengesetztes Ventilgehäuse 4 aufweist. Ferner eignet sich die Erfindung auch für Brennstoffeinspritzventile 1 mit anderen Betätigungsmechanismen. Insbesondere kann der in dem Ausführungsbeispiel als Wegverstärker ausgebildete hydraulische Koppler 45 auch als Kraftverstärker ausgebildet sein oder lediglich die Funktion der Temperaturkompensation übernehmen.

## Patentansprüche

1. Brennstoffeinspritzventil (1), insbesondere Injektor für Brennstoffeinspritzanlagen von luftverdichtenden, selbstzündenden Brennkraftmaschinen, mit einem Ventilgehäuse (4), das aus einem ersten Gehäuseteil (2) und zumindest einem zweiten Gehäuseteil (3) zusammengesetzt ist, wobei eine Gehäusewand (61) des ersten Gehäuseteils (2) in einem Verbindungsbereich (60) zumindest mittelbar mit einer Gehäusewand (65) des zweiten Gehäuseteils (3) verbunden ist, wobei die Gehäusewand (61) des ersten Gehäuseteils (2) in dem Verbindungsbereich (60) zumindest mittelbar an der Gehäusewand (65) des zweiten Gehäuseteils (3) zumindest in radialer Richtung (68) abgestützt ist und wobei die Gehäusewand (65) des zweiten Gehäuseteils (3) zumindest in dem Verbindungsbereich (60) verstärkt ausgestaltet ist, **dadurch gekennzeichnet, dass** die Brennstoffzuführung im Brennstoffeinspritzventil (1) durch einen durch die Gehäuseteile (2,3) begrenzten Innenraum (12) erfolgt, in dem im Betrieb des Brennstoffeinspritzventils (1) unter hohem Druck stehender Brennstoff vorgesehen ist, und dass die Gehäusewand (61) des ersten Gehäuseteils (2) und die Gehäusewand (65) des zweiten Gehäuseteils (3) in dem Verbindungsbereich (60) den Innenraum (12) des Ventilgehäuse (4) begrenzen.

2. Brennstoffeinspritzventil nach Anspruch 1
**dadurch gekennzeichnet,**
**dass** das erste Gehäuseteil (2) mit dem zweiten Gehäuseteil (3) mittels einer Spannmutter (64) verbunden ist.

3. Brennstoffeinspritzventil nach Anspruch 2,
**dadurch gekennzeichnet,**
**dass** das erste Gehäuseteil (2) ein Außengewinde (62) aufweist, dass die Spannmutter (64) ein Innengewinde (63) aufweist, dass das Innengewinde (63) der Spannmutter (64) zur Verbindung des ersten Gehäuseteils (2) mit dem zweiten Gehäuseteil (3) in Eingriff steht und dass die Spannmutter (64) so ausgestaltet ist, dass zumindest näherungsweise eine gleichmäßige Kraftübertragung über die in Eingriff stehenden Gewindegänge des ersten Gehäuseteils (2) und der Spannmutter (64) erfolgt.

4. Brennstoffeinspritzventil nach Anspruch 3,
**dadurch gekennzeichnet,**
**dass** die Spannmutter (64) zumindest im Bereich (69) der vorderen in Eingriff stehenden Gewindegänge eine kleinere Wandstärke aufweist als im Bereich (70) der hinteren in Eingriff stehenden Gewindegänge.

5. Brennstoffeinspritzventil nach einem der Ansprüche 1 bis 4,
**dadurch gekennzeichnet,**
**dass** das zweite Gehäuseteil (3) als Düsenkörper (3) ausgebildet ist.

6. Brennstoffeinspritzventil nach einem der Ansprüche 1 bis 5,
**dadurch gekennzeichnet,**
**dass** das zweite Gehäuseteil (3) eine Stützschulter (67) aufweist und dass das erste Gehäuseteil (2) an der Stützschulter (67) abgestützt ist.

7. Brennstoffeinspritzventil nach Anspruch 6,
**dadurch gekennzeichnet,**
**dass** die Stützschulter (67) als konische Stützschulter (67) ausgestaltet ist.

8. Brennstoffeinspritzventil nach einem der Ansprüche 1 bis 7,
**dadurch gekennzeichnet,**
**dass** das zweite Gehäuseteil (3) im Verbindungsbereich (60) eine größere Wandstärke aufweist als das erste Gehäuseteil (2).

9. Brennstoffeinspritzventil nach einem der Ansprüche 1 bis 8,
**dadurch gekennzeichnet,**
**dass** das zweite Gehäuseteil (3) aus einem Material ausgebildet ist, das eine höhere Festigkeit aufweist als das Material des ersten Gehäuseteils (2).

## Claims

1. Fuel injection valve (1), in particular injector for fuel injection systems of air-compressing, autoignition internal combustion engines, having a valve housing (4) which is composed of a first housing part (2) and at least one second housing part (3), with a housing wall (61) of the first housing part (2) being connected, in a connecting region (60), at least indirectly to a housing wall (65) of the second housing part (3), with the housing wall (61) of the first housing part (2) being supported, in the connecting region (60), at least indirectly and at least in the radial direction (68) on the housing wall (65) of the second housing part (3), and with the housing wall (65) of the second housing part (3) being of reinforced design at least in the connecting region (60), **characterized in that** the fuel supply in the fuel injection valve (1) takes place through an interior space (12) which is delimited by the housing parts (2, 3) and in which highly pressurized fuel is provided during operation of the fuel injection valve (1), and **in that** the housing wall (61) of the first housing part (2) and the housing wall (65) of the second housing part (3) delimit the interior space (12) of the valve housing (4) in the connecting region (60).

2. Fuel injection valve according to Claim 1, **characterized in that** the first housing part (2) is connected to the second housing part (3) by means of a clamping nut (64).

3. Fuel injection valve according to Claim 2, **characterized in that** the first housing part (2) has an external thread (62), **in that** the clamping nut (64) has an internal thread (63), **in that** the internal thread (63) of the clamping nut (64) is in engagement in order to connect the first housing part (2) to the second housing part (3), and **in that** the clamping nut (64) is designed such that an at least approximately uniform transmission of force takes place via the thread flights, which are in engagement, of the first housing part (2) and of the clamping nut (64).

4. Fuel injection valve according to Claim 3, **characterized in that** the clamping nut (64) has a smaller wall thickness at least in the region (69) of the front thread flights which are in engagement than in the region (70) of the rear thread flights which are in engagement.

5. Fuel injection valve according to one of Claims 1 to 4, **characterized in that** the second housing part (3) is embodied as a nozzle body (3).

6. Fuel injection valve according to one of Claims 1 to 5, **characterized in that** the second housing part (3) has a support shoulder (67) and **in that** the first housing part (2) is supported on the support shoulder (67).

7. Fuel injection valve according to Claim 6, **characterized in that** the support shoulder (67) is designed as a conical support shoulder (67).

8. Fuel injection valve according to one of Claims 1 to 7, **characterized in that** the second housing part (3) has a greater wall thickness than the first housing part (2) in the connecting region (60).

9. Fuel injection valve according to one of Claims 1 to 8, **characterized in that** the second housing part (3) is formed from a material which has a higher strength than the material of the first housing part (2).

## Revendications

1. Soupape d'injection de carburant (1) notamment pour un injecteur d'une installation d'injection de carburant dans les moteurs à combustion interne à compression d'air et allumage non commandé, comportant un boîtier d'injecteur (4) formé d'une première partie de boîtier (2) et d'au moins une seconde partie de boîtier (3),
une paroi (61) de la première partie de boîtier (2) étant reliée au niveau d'une zone de liaison (60) au moins indirectement à une paroi de boîtier (65) de la seconde partie de boîtier (3),
la paroi (61) de la première partie de boîtier (2) étant appuyée dans la zone de liaison (60) au moins indirectement contre la paroi (65) de la seconde partie de boîtier (3), au moins dans la direction radiale (68), et
la paroi de boîtier (65) de la seconde partie de boîtier (3) est renforcée au moins dans la zone de liaison (60),
**caractérisée en ce que**
l'alimentation en carburant de la soupape d'injection de carburant (1) se fait par le volume intérieur (12) limité par les parties de boîtier (2, 3), volume qui contient du carburant à haute pression, lorsque la soupape d'injection de carburant (1) fonctionne, et
la paroi (61) de la première partie de boîtier (2) et la paroi (65) de la seconde partie de boîtier (3) délimitent le volume intérieur (12) du boîtier d'injecteur (4) dans la zone de liaison (60).

2. Soupape d'injection de carburant selon la revendication 1,
**caractérisée en ce que**
la première partie de boîtier (2) est reliée à la seconde partie de boîtier (3) par un écrou de serrage (64).

3. Soupape d'injection de carburant selon la revendication 2,
**caractérisée en ce que**
la première partie de boîtier (2) comporte un filetage extérieur (62), l'écrou de serrage (64) comporte un filetage intérieur (63),
le filetage intérieur (63) de l'écrou de serrage (64) est en prise avec la seconde partie de boîtier (3) pour être relié à la seconde partie de boîtier (2), et
l'écrou de serrage (64) est réalisé pour assurer au moins approximativement une transmission régulière des efforts par les filetages en prise de la première partie de boîtier (2) et de l'écrou de serrage (64).

4. Soupape d'injection de carburant selon la revendication 3,
**caractérisée en ce que**
l'écrou de serrage (64) a une paroi d'épaisseur moindre dans la zone (69) des filets avant, qui ne sont en prise que dans la zone (70) des filets arrière qui sont en prise.

5. Soupape d'injection de carburant selon les revendications 1 à 4,
**caractérisée en ce que**
la seconde partie de boîtier (3) est réalisée sous la forme d'un corps de buse (3).

6. Soupape d'injection de carburant selon les revendications 1 à 5,
**caractérisée en ce que**
la seconde partie de boîtier (3) comporte un épaulement d'appui (67), et la première partie de boîtier (2) est appuyée contre l'épaulement d'appui (67).

7. Soupape d'injection de carburant selon la revendication 6,
**caractérisée en ce que**
l'épaulement d'appui (67) est réalisé sous la forme d'un épaulement d'appui conique (67).

8. Soupape d'injection de carburant selon les revendications 1 à 7,
**caractérisée en ce que**
dans la zone de liaison (60), la seconde partie de boîtier (3) a une épaisseur de paroi plus grande que la première partie de boîtier (2).

9. Soupape d'injection de carburant selon les revendications 1 à 8,
**caractérisée en ce que**
la seconde partie de boîtier (3) est réalisée en une matière de plus grande résistance que la matière de la première partie de boîtier (2).
